# EUROPÄISCHE PATENTSCHRIFT

(11) **EP 1 722 050 B1**
(45) Veröffentlichungstag und Bekanntmachung des Hinweises auf die Patenterteilung: **29.08.2007**
(21) Anmeldenummer: 05027039.6
(22) Anmeldetag: 10.12.2005
(51) Int. Cl.: E05C 3/04, E05B 17/00

(54) **Drehriegelschloss**
Rotary bolt lock
Serrure à verrou rotatif

(30) Priorität: 17.12.2004 DE 202004019692 U
(43) Veröffentlichungstag der Anmeldung: 15.11.2006
(73) Patentinhaber: Steinbach & Vollmann GmbH & Co. KG, 42579 Heiligenhaus (DE)
(72) Erfinder: Zinn, Jürgen, 42579 Heiligenhaus (DE)
(74) Vertreter: Stenger, Watzke & Ring

(56) Entgegenhaltungen:
- WO-A-99/16993
- DE-A1- 4 242 138
- DE-U1- 29 820 711

## Beschreibung

Die vorliegende Erfindung betrifft ein Drehriegelschloß mit einer an einem Ende einer Welle drehfest angeordneten Riegelzunge, wobei die Welle in einem Gehäuse drehbar und axial verschiebbar gelagert ist und an ihrem der Riegelzungen gegenüberliegenden Ende ein Betätigungsteil aufweist.

Gattungsgemäße Schlösser sind oftmals dafür vorgesehen, daß sie entlang einer äußeren Kante einer Schrank- bzw. Wandschranktür montiert sind, um die Tür in einer geschlossenen Position an einem entsprechenden Schrankrahmen festzulegen. Die Riegelzunge ist dafür vorgesehen, mit der Innenseite des Schrankrahmens in Eingriff zu treten, um die verschlossene bzw. verriegelte Position der Tür zu bewirken. Durch axiale Bewegungsmöglichkeit kann ferner ein festes Anliegen der Riegelzunge an der Tür bzw. dem Schrankrahmen erreicht werden.

So offenbart beispielsweise die DE 42 42 138 A1 ein Drehriegelschloß, welches über ein Halteelement verfügt, das einerseits eine verdrehbar hieran angeordnete Kappe und andererseits eine hieran verdrehbar angeordnete Welle trägt. Die Kappe ist endseitig auf das Halteelement aufgesteckt, wohingegen die verdrehbar angeordnete Welle eine im Halteelement ausgebildete Bohrung durchragt. Auf der dem Halteelement abgewandten Seite trägt die Welle eine Riegelzunge. Durch eine über die Kappe eingeleitete Drehbewegung wird nicht nur eine Drehbewegung der Welle, sondern auch eine axiale Verschiebung derselben gegenüber dem Halteelement bewirkt. Um dies zu erreichen, trägt die Welle halteelementseitig einen Nocken, der mittels zweier kraftübertragender Stifte mit der verdrehbar am Halteelement angeordneten Kappe in Verbindung steht. Die Welle trägt nockenseitig einen hieran angeordneten Querstift, dessen Enden von bogenförmig am Halteelement ausgebildeten Schlitzen aufgenommen werden. Diese bogenförmigen Schlitze dienen dem Querstift als Führungsbahn, entlang welcher sich der Querstift bei einer aufgebrachten Verdrehbewegung entlangbewegt, was in der Konsequenz zu einer Längsverschiebung der Welle gegenüber dem Halteelement führt.

Nachteilig an dieser bekannten Ausgestaltung erweist es sich, daß die Kosten zur Herstellung eines derartigen Drehriegelschlosses nicht nur aufgrund der komplexen Bauteile, sondern auch aufgrund der filigran erforderlichen handwerklichen Tätigkeiten sehr aufwendig ist. Die Art der verwendeten Bauteile führt darüber hinaus zu Problemen bezüglich der Qualität, insbesondere auch der Zuverlässigkeit.

Der vorliegenden Erfindung liegt daher die **Aufgabe** zugrunde, ein gattungsgemäßes Drehriegelschloß dahingehend weiterzubilden, daß neben einer einfachen Montage auch eine hohe Zuverlässigkeit und Qualität erreichbar ist.

Als **Lösung** dieser Aufgabe wird mit der vorliegenden Erfindung vorgeschlagen, daß das Drehriegelschloß eine am Gehäuse in axialer Richtung abgestützte und die Welle drehfest und axial verschiebbar umschließende Hülse aufweist, wobei das Betätigungsteil drehbar mit der Welle verbunden ist und die gegenüberliegenden Stirnseiten des Betätigungsteils und der Hülse jeweils Kulissen aufweisen.

Erstmals ist es somit möglich, ein Drehriegelschloß mit beliebig auswählbaren Funktionsstellungen mit gegenüber Schlössern des Stands der Technik vergleichbar geringem Aufwand zu schaffen. Durch das Zusammenwirken der gegenüberliegenden Stirnseiten von Betätigungsteil und der Hülse können quasi beliebige Funktionen und Stellungen verwirklicht werden. Es kann beispielsweise vorgesehen sein, daß beim Verriegeln in einer ersten Drehbewegung zunächst die Riegelzunge in ihre Schließstellung überführt wird und in einer zweiten weitergehenden Drehbewegung eine Verriegelung in dieser Stellung erfolgt. Die Verriegelung kann beispielsweise dadurch erreicht werden, daß die Welle in axialer Richtung derart verschoben wird, daß die Riegelzunge mit einer vorgebbaren Kraft gegen den Rahmen gedrückt wird. Stifte, Kugeln, Kappen und dergleichen können eingespart werden. Es kann vorgesehen sein, daß die Kulisse an einem der beiden Teile lediglich aus einem Führungsvorsprung besteht, der an der Kulisse des gegenüberliegenden Teils entlangläuft. Die Festlegung der Hülse an der Welle kann beispielsweise dadurch gebildet sein, daß die Welle ein spezielles Außenprofil und die Hülse ein hierzu angepaßtes Innenprofil aufweisen. Ein solches Profil kann beispielsweise durch einen Vierkant, ein Dreieck, ein Polygon oder dergleichen gebildet sein.

Eine derartige Ausgestaltung ermöglicht vorteilhaft eine Drehmomentübertragung bei gleichzeitiger Gewährleistung einer axialen Verschiebbarkeit der Welle und der Hülse zueinander. Die Kulisse kann grundsätzlich einen beliebigen Verlauf aufweisen, um eine gewünschte Funktion bezüglich Drehstellungen zu realisieren. Der Verlauf kann durch kontinuierlichen Kurvenverlauf aber auch durch abschnittsweise lineare, aufeinanderfolgende Abschnitte oder eine Kombination hiervon gebildet sein.

Es wird ferner vorgeschlagen, daß die Kulisse durch eine über einen Teilbogen verlaufende Schräge gebildet ist. Auf diese Weise kann erreicht werden, daß in einem Teil der Drehbewegung zunächst der Riegel in seine verriegelte Stellung überführt werden kann, wobei in einem zweiten Teil der Drehbewegung eine axiale Verschiebung der Welle erzeugt werden kann, wodurch die Riegelzunge zusätzlich kraftschlüssig festgelegt werden kann. Die Schräge kann vorzugsweise so ausgebildet sein, daß bei deren Durchfahren ein konstantes Drehmoment am Antrieb des Betätigungsteils erforderlich ist. In einer derartigen Ausgestaltung hat die Schräge einen linearen Anstieg über den Drehwinkel.

In einer weiteren Ausgestaltung wird vorgeschlagen, daß die Kulisse einen Absatz aufweist. So kann vorteilhaft ein Anschlag für eine Drehung beispielsweise in Öffnungsrichtung gebildet werden.

Ferner wird vorgeschlagen, daß die gegenüberliegenden Stirnseiten des Betätigungsteils und der Hülse bereichsweise entgegen den Schrägen geneigt sind. Vorteilhaft kann dies zum Beispiel für eine Schließstellung vorgesehen sein, so daß eine Verriegelung der Schließstellung erreicht werden kann. Ein besonders sicheres Verschließen kann erreicht werden. Ein unerwünschtes Lösen einer Verriegelung kann vermieden werden.

Weiterhin wird vorgeschlagen, daß das Drehriegelschloß ein die Welle axial in Richtung Riegelzunge vorspannendes Federelement aufweist. Hierdurch kann erreicht werden, daß automatisch die mit Kulissen versehenen Stirnseiten der Hülse und des Betätigungsteils permanent zueinander im Eingriff stehen. Zugleich kann eine Verbesserung des Festlegens der verriegelten Stellung erreicht werden.

Weiterhin wird vorgeschlagen, daß die Hülse begrenzt drehbar im Gehäuse gelagert ist. Hierdurch kann erreicht werden, daß eine Drehbewegung der Welle durch die begrenzte Drehbewegung der Hülse festlegbar ist. Riegelstifte, wie sie zur Festlegung von erlaubten Drehwinkeln für die Welle verwendet werden, können eingespart werden.

Es wird ferner vorgeschlagen, daß die Hülse an einem Anschlag des Gehäuses anliegt. So kann vorgesehen sein, daß das Gehäuse eine Bohrung mit einem nach innen gerichteten Absatz aufweist, an dem die Hülse im bestimmungsgemäßen Betrieb anliegt. Auf diese Weise kann die axiale Position der Hülse festgelegt werden.

In einer Weiterbildung der vorliegenden Erfindung wird vorgeschlagen, daß die Hülse einen Vorsprung aufweist. Mit dem Vorsprung kann beispielsweise ein Drehwinkel für die Hülse festgelegt werden, in dem dieser Vorsprung mit einer Ausnehmung im Gehäuse korrespondiert.

Darüber hinaus wird vorgeschlagen, daß das Betätigungsteil ein Antriebselement aufweist. Das Antriebselement kann beispielsweise durch einen Dreikant oder einen Vierkant gebildet sein, auf den eine entsprechende Handhabe aufsteckbar ist. Es kann natürlich auch vorgesehen sein, daß die Handhabe selbst das Antriebselement bildet. Ferner kann vorgesehen sein, daß das Antriebselement dazu vorgesehen ist, mit einem nicht-manuellen Antrieb angetrieben zu werden, beispielsweise einem Akkuschrauber, einem Preßluftschraufer oder dergleichen.

In einer weiteren Ausgestaltung wird vorgeschlagen, daß die Welle einen sich radial erstreckenden Vorsprung und das Gehäuse einen Anschlag aufweisen. So kann beispielsweise zuverlässig ein Drehwinkelbereich der Welle festgelegt werden, in dem der wellenseitige Vorsprung in einer bestimmten Drehstellung am Anschlag des Gehäuses anliegt und eine Weiterdrehung verhindert.

Weitere Vorteile und Merkmale sind der folgenden Beschreibung eines Ausführungsbeispiels zu entnehmen. Im wesentlichen gleichbleibende Bauteile sind mit den gleichen Bezugszeichen versehen. Ferner wird bezüglich gleicher Merkmale und Funktionen auf die Beschreibung zum Ausführungsbeispiel gemäß Fig. 1 verwiesen. Die Zeichnungen sind Schemazeichnungen und dienen lediglich der Erläuterung des folgenden Ausführungsbeispiels. Es zeigen:
- Fig. 1: ein erfindungsgemäßes Drehriegelschloß in einer geöffneten Stellung,
- Fig. 2: das Schloß in Fig. 1 mit einer verschwenkten Riegelzunge,
- Fig. 3: das Schloß gemäß Fig. 2 mit einer Verriegelung der Welle in der verschwenkten Position der Riegelzunge,
- Fig. 4: ein schematischer Aufbau bezüglich der Herstellung des erfindungsgemäßen Schlosses,
- Fig. 5: eine vergrößerte Darstellung der Hülse und des Betätigungsteils für das erfindungsgemäße Schloß,
- Fig. 6: das Schloß gemäß Fig. 1 unter Weglassung des Gehäuses,
- Fig. 7: das Schloß gemäß Fig. 2 unter Weglassung des Gehäuses und
- Fig. 8: das Schloß gemäß Fig. 3 unter Weglassung des Gehäuses.

Fig. 1 zeigt ein erfindungsgemäßes Drehriegelschloß 10 mit einer in einem Gehäuse 18 drehbar gelagerten Welle 14. An einem Ende 12 der Welle 14 ist eine Riegelzunge 16 drehfest angeordnet. Die Riegelzunge 16 ist mittels zweier Muttern 52, 54 an der Welle 14 festgelegt. Mittels der Muttern 52, 54 kann die axiale Position der Riegelzunge 16 gegenüber der Welle 14 eingestellt werden. Hierzu ist an der Welle 14 im Bereich des Endes 12 ein nicht näher dargestelltes Gewinde vorgesehen.

In einem Bereich 56, in dem die Welle 14 aus dem Gehäuse 18 herausragt, ist in der Welle 14 eine Durchgangsbohrung vorgesehen, in die ein Stift 48 eingepreßt ist.

Fig. 2 zeigt das Schloß gemäß Fig. 1 in einer verschwenkten Stellung, wobei gegenüber der Stellung gemäß Fig. 1 die Welle 14 um 90° verschwenkt ist. In dieser Stellung ist der Stift 48 fluchtend gegenüber einer im Gehäuseboden 58 angeordneten Nut 50 angeordnet. Wie sich aus der folgenden Beschreibung ergibt, wird bei einer weiteren Betätigung die Welle 14 axial in Richtung Gehäuse 18 verschoben, so daß der Stift 48 in die Nut 50 eingreift (Fig. 3).

Fig. 4 zeigt eine Explosionsansicht der erfindungswesentlichen Teile, wie sie für den Zusammenbau des erfindungsgemäßen Schlosses vorgesehen sind. Zu erkennen ist, daß die Welle 14, welche bereits vormontiert wurde, durch den Gehäuseboden 58 in das Gehäuse 48 eingeführt wird. In einem folgenden Schritt wird die Hülse 24 von der gegenüberliegenden Seite in die Gehäusebohrung 66 eingeführt, wobei zugleich die Hülse 24 auf die Welle 14 aufgesteckt wird. In einem nächsten Schritt wird das Betätigungsteil 22 ebenfalls in die Gehäusebohrung 66 eingeführt und mittels eines nicht näher dargestellten Rastmechanismus an einem Bolzen 60 der Welle 14 im Bereich ihres Endes 20 in axialer Richtung, jedoch verdrehbar gegenüber der Welle 14 befestigt. Es sind somit nur wenige Handgriffe erforderlich, um das erfindungsgemäße Schloß 10 zusammenzusetzen. Auch Wartung und Reparatur können erheblich vereinfacht werden.

Fig. 5 zeigt die Hülse 24 und das Betätigungsteil 22 in vergrößerter Darstellung. Wie aus Fig. 5 ersichtlich ist, weist die Hülse 24 eine Bohrung mit einem Innenvierkant 68 auf, welche zur Aufnahme der ebenfalls als Vierkant ausgebildeten Welle 14 dient. Die Hülse 24 weist ferner einen Vorsprung 44 auf, welcher in einer zugehörigen Ausnehmung im Gehäuseboden 58 des Gehäuses 18 angeordnet ist, so daß die Hülse 24 über einen ersten Drehwinkelbereich gegenüber dem Gehäuse 18 drehbar ist. Dieses ist der Drehbereich, der für das Verschwenken der Riegelzunge 16 vorgesehen ist.

Am gegenüberliegenden Ende weist die Hülse 24 stirnseitig eine Kulisse 30 auf, welche Absätze 38, Schrägen 34 und 62 aufweist.

Fig. 5 zeigt ferner das Betätigungsteil 22 mit einem Führungszapfen 70, der in eine nicht näher dargestellte Bohrung der Hülse 24 einführbar ist. Stirnseitig weist das Betätigungsteil 22 ebenfalls eine Kulisse 32 auf, welche ihrerseits Absätze 40, Schrägen 36 und 32 aufweist. Am dem Führungszapfen 70 gegenüberliegenden Ende des Betätigungsteils 22 ist ein Vierkant 46 angeordnet, der für das Aufstecken eines konventionellen Vierkantschlüssels dient.

Fign. 6 bis 8 zeigen die unterschiedlichen Funktionsstellungen des erfindungsgemäßen Schlosses unter Weglassung des Gehäuses 18. Auf diese Weise wird das Zusammenspiel der Kulissen 30, 32 ersichtlich, mit denen die erfindungsgemäße Funktion übermittelt wird.

Fig. 6 zeigt das Drehriegelschloß 10 entsprechend Fig. 1 in der geöffneten Stellung. Zu erkennen ist, daß die Hülse 24 und Betätigungsteil 22 mit ihren Anschlägen 38, 40 aneinanderliegen. Dies ist zugleich eine Stellung, in der die Hülse 24 und das Betätigungsteil 22 in axialer Richtung die geringste Erstreckung aufweisen. Zu erkennen ist dies unter anderem dadurch, daß die in axialer Richtung am Betätigungsteil 22 befestigte Welle 14 maximal aus dem Gehäuse aus dem Gehäuse herausragt (Fig. 1).

Fig. 7 zeigt nun das erfindungsgemäße Schloß 10 in einer Stellung, in der die Welle 14 um 90° im Uhrzeigersinn gedreht wurde. Zu erkennen ist dies unter anderem an der um 90° gedrehten Riegelzunge 16. Die Hülse 24 und das Betätigungsteil 22 sind derart gemeinsam miteinander verdreht worden, daß ihre relative Position zueinander beibehalten ist. Die Welle 14 befindet sich nach wie vor in ihrer maximal aus dem Gehäuse 18 herausragenden axialen Stellung (Fig. 2).

Fig. 8 zeigt nun eine Verriegelungsstellung des erfindungsgemäßen Schlosses. Aufgrund des Zusammenspiels der nicht näher bezeichneten Ausnehmung im Gehäuse 18 und des Vorsprungs 44 kann die Hülse 24 nicht mehr weiter in Uhrzeigerrichtung gedreht werden, als in Fig. 7 gezeigt ist. Eine Weiterdrehung im Uhrzeigersinn des Betätigungsteils 22 führt nun dazu, daß das Betätigungsteil 22 mit seiner Schräge 36 an der korrespondierenden Schräge 34 der Hülse 24 entlanggleitet und dadurch in axialer Richtung 72 zusätzlich bewegt wird. Da die Welle 14 in axialer Richtung mit dem Betätigungsteil 22 verbunden ist, wird diese zugleich mit der axialen Bewegung des Betätigungsteils 22 in Richtung 72 bewegt. In Fig. 3 ist an dieser Stelle zu sehen, daß der Stift 48 in die Nut 50 des Gehäuses 18 eingreift. Um nun eine sichere Verriegelung in der Schließstellung zu erreichen, liegen in der Endstellung die Schrägflächen 62 und 64 der Hülse 24 und des Betätigungsteils 22 aufeinander. Die Schrägen sind derart ausgebildet, daß zum Öffnen durch eine Drehbewegung im Gegenuhrzeigersinn das Betätigungsteil 22 zunächst in Richtung 72 zu bewegen ist. Da die Welle 14 jedoch über die Riegelzunge 16 in axialer Richtung vorgespannt ist, ist somit eine zusätzliche Kraft zu überwinden. Hierdurch wird eine gute Verriegelung in der Schließstellung erreicht. Ferner ist es für einen Benutzer ohne weiteres ersichtlich, wenn ein Schloß noch nicht bestimmungsgemäß verriegelt ist, denn in diesem Fall befindet sich das Betätigungsteil 22 in einer vergleichsweise tief versenkten Position innerhalb der Gehäusebohrung 66 gegenüber der verriegelten Stellung. Die Öffnung des Schlosses 10 erfolgt in umgekehrter Reihenfolge der Schritte durch Linksdrehung.

Die robuste Ausführung mit Kulissen ermöglicht es, auch große Kräfte und Momente zu übertragen. Hierzu tragen unter anderem die Kulissen bei, die bei kompaktem Aufbau große Kraftübertragungsflächen bereitstellen können.

Das in den Fign. dargestellte Ausführungsbeispiel dient lediglich der Erläuterung der Erfindung und ist für diese nicht beschränkend. So können insbesondere die Art der Kulissen, die Anzahl und Funktion unterschiedlicher Schließstellungen variieren, ohne die erfinderische Idee zu verlassen.

### Bezugszeichenliste

- 10: Drehriegelschloß
- 12: Ende
- 14: Welle
- 16: Riegelzunge
- 18: Gehäuse
- 20: Ende
- 22: Betätigungsteil
- 24: Hülse
- 26: Stirnseite
- 28: Stirnseite
- 30: Kulisse
- 32: Kulisse
- 34: Schräge
- 36: Schräge
- 38: Absatz
- 70: Führungszapfen
- 40: Absatz
- 42: Anschlag
- 44: Vorsprung
- 46: Vierkant
- 48: Stift
- 50: Nut
- 52: Mutter
- 54: Mutter
- 56: Bereich
- 58: Gehäuseboden
- 60: Befestigungsbolzen
- 62: Schräge
- 64: Schräge
- 66: Gehäusebohrung
- 68: Innenvierkant
- 72: Richtung

## Patentansprüche

1. Drehriegelschloß (10) mit einer an einem Ende (12) einer Welle (14) drehfest angeordneten Riegelzunge (16), wobei die Welle (14) in einem Gehäuse (18) drehbar und axial verschiebbar gelagert ist und an ihrem der Riegelzunge (16) gegenüberliegenden Ende (20) ein Betätigungsteil (22) aufweist,
**gekennzeichnet durch**
eine am Gehäuse (18) in axialer Richtung abgestützte und die Welle (14) drehfest und axial verschiebbar umschließende Hülse (24), wobei das Betätigungsteil (22) drehbar mit der Welle (14) verbunden ist und die gegenüberliegenden Stirnseiten (26, 28) des Betätigungsteils (22) und der Hülse (24) jeweils Kulissen (30, 32) aufweisen.

2. Drehriegelschloß nach Anspruch 1, **dadurch gekennzeichnet, daß** die Kulisse (30, 32) durch eine über einen Teilbogen verlaufende Schräge (34, 36) gebildet ist.

3. Drehriegelschloß nach Anspruch 1 oder 2, **dadurch gekennzeichnet, daß** die Kulisse (30, 32) einen Absatz (38, 40) aufweist.

4. Drehriegelschloß nach einem der Ansprüche 1 bis 3, **dadurch gekennzeichnet, daß** die gegenüberliegenden Stirnseiten (26, 28) des Betätigungsteils (22) und der Hülse (24) bereichsweise entgegen den Schrägen (34, 36) geneigt sind.

5. Drehriegelschloß nach einem der Ansprüche 1 bis 4, **gekennzeichnet durch** ein die Welle (14) axial in Richtung Riegelzunge (16) vorspannendes Federelement.

6. Drehriegelschloß nach einem der Ansprüche 1 bis 5, **dadurch gekennzeichnet, daß** die Hülse (24) begrenzt drehbar im Gehäuse (18) gelagert ist.

7. Drehriegelschloß nach einem der Ansprüche 1 bis 6, **dadurch gekennzeichnet, daß** die Hülse (24) an einem Anschlag (42) des Gehäuses anliegt.

8. Drehriegelschloß nach einem der Ansprüche 1 bis 7, **dadurch gekennzeichnet, daß** die Hülse (24) einen Vorsprung (44) aufweist.

9. Drehriegelschloß nach einem der Ansprüche 1 bis 8, **dadurch gekennzeichnet, daß** das Betätigungsteil (22) ein Antriebselement (46) aufweist.

10. Drehriegelschloß nach einem der Ansprüche 1 bis 9, **dadurch gekennzeichnet, daß** die Welle (14) einen sich radial erstreckenden Vorsprung (48) und das Gehäuse (18) einen Anschlag (50) aufweisen.

## Claims

1. A rotating latch lock (10) with a torque-proof lock latch (16) arranged at one end (12) of a shaft (14), in which the shaft (14) rotates and is axially movable in a housing (18) and has an activating part (22) on its end (20) opposite from the lock latch (16),
**characterised by**
a sleeve (24) supported in the axial direction in the housing (18) and enclosing the shaft (14) torque-proof and axially movable, in which the activating part (22) is connected so as to rotate with the shaft (14), and the opposite face sides (26, 28) of the activating part (22) and of the sleeve (24), respectively, have connecting links (30, 32).

2. A rotating latch lock according to claim 1, **characterised in that** the connecting link (30, 32) is formed by a chamfer (34, 36) running over a partial arc.

3. A rotating latch lock according to claim 1 or 2, **characterised in that** the connecting links (30, 32) each have steps (38, 40).

4. A rotating latch lock according to one of claims 1 through 3, **characterised in that** the opposite lying face sides (26, 28) of the activating part (22) and of the sleeve (24) are inclined in areas against the chamfers (34, 36).

5. A rotating latch lock according to one of claims 1 through 4, **characterised by** a spring element that pre-tensions the shaft (14) axially in the direction of the lock latch (16).

6. A rotating latch lock according to one of claims 1 through 5, **characterised in that** the sleeve (24) rotates within limits in the housing (18).

7. A rotating bolt lock according to one of claims 1 through 6, **characterised in that** the sleeve (24) lies against a stop (42) of the housing.

8. A rotating latch lock according to one of claims 1 through 7, **characterised in that** the sleeve (24) has a projecting part (44).

9. A rotating latch lock according to one of claims 1 through 8, **characterised in that** the activating part (22) has a drive element (46).

10. A rotating latch lock according to one of claims 1 through 9, **characterised in that** the shaft (14) has a radially extending projecting part (48), and the housing (18) has a stop (50).

## Revendications

1. Serrure à pêne rotatif (10) avec une languette de pêne (16) disposée de manière solidaire en rotation à une extrémité (12) d'un arbre (14), tandis que l'arbre (14) est disposé avec possibilité de rotation et de translation axiale dans un boîtier (18) et possède à son extrémité (20) opposée à la languette de pêne (16) un élément d'actionnement (22), **caractérisée en ce qu'**elle comporte une douille (24) appuyée dans le sens axial sur le boîtier (18) et entourant l'arbre (14) de manière solidaire en rotation et déplaçable dans le sens axial, tandis que l'organe d'actionnement (22) est relié avec possibilité de rotation à l'arbre (14) et que les faces d'extrémité (26, 28) se faisant face de l'organe d'actionnement (22) et de la douille (24) présentent chacune des coulisses (30, 32).

2. Serrure à pêne rotatif selon la revendication 1, **caractérisée en ce que** la coulisse (30, 32) est formée par un biseau (34, 36) formant un arc partiel.

3. Serrure à pêne rotatif selon la revendication 1 ou 2, **caractérisée en ce que** la coulisse (30, 32) possède un décrochement (38, 40).

4. Serrure à pêne rotatif selon l'une des revendications 1 à 3, **caractérisée en ce que** les faces d'extrémité (26, 28) se faisant face de l'organe d'actionnement (22) et de la douille (24) sont inclinées par endroits en sens inverse des biseaux (34, 36).

5. Serrure à pêne rotatif selon l'une des revendications 1 à 4, **caractérisée en ce qu'**elle comporte un élément de ressort qui précontraint l'arbre (14) dans le sens axial en direction de la languette de pêne (16).

6. Serrure à pêne rotatif selon l'une des revendications 1 à 5, **caractérisée en ce que** la douille (24) est installée dans le boîtier (18) avec une possibilité restreinte de rotation.

7. Serrure à pêne rotatif selon l'une des revendications 1 à 6, **caractérisée en ce que** la douille (24) repose sur une butée (42) du boîtier.

8. Serrure à pêne rotatif selon l'une des revendications 1 à 7, **caractérisée en ce que** la douille (24) présente une saillie (44).

9. Serrure à pêne rotatif selon l'une des revendications 1 à 8, **caractérisée en ce que** l'organe d'actionnement (22) possède un élément d'entraînement (46).

10. Serrure à pêne rotatif selon l'une des revendications 1 à 9, **caractérisée en ce que** l'arbre (14) possède une saillie (48) s'étendant dans le sens radial et le boîtier (18) une butée (50).
